# EUROPÄISCHE PATENTSCHRIFT

(11) **EP 0 541 630 B1**
(45) Veröffentlichungstag und Bekanntmachung des Hinweises auf die Patenterteilung: **13.04.1994**
(21) Anmeldenummer: 91913850.3
(22) Anmeldetag: 30.07.1991
(51) Int. Cl.: B21C 29/00, C21D 1/667

(54) **VORRICHTUNG ZUR ABKÜHLUNG VON STRANGPRESSPROFILEN**
DEVICE FOR COOLING EXTRUDED PROFILES
DISPOSITIF DE REFROIDISSEMENT DE PROFILES EXTRUDES

(30) Priorität: 02.08.1990 DE 4024605
(43) Veröffentlichungstag der Anmeldung: 19.05.1993
(73) Patentinhaber: WSP INGENIEURGESELLSCHAFT FÜR WÄRMETECHNIK, STRÖMUNGSTECHNIK UND PROZESSTECHNIK MIT BESCHRÄNKTER HAFTUNG, 52074 Aachen (DE)
(72) Erfinder: KRAMER, Carl, D-5100 Aachen (DE); MENZLER, Dirk, D-5100 Aachen (DE)
(74) Vertreter: Schwabe - Sandmair - Marx
(86) Internationale Anmeldenummer: EP9101425
(87) Internationale Veröffentlichungsnummer: WO9202316

(56) Entgegenhaltungen:
- DE-U- 8 810 085
- FR-A- 2 190 540
- FR-A- 2 375 911
- US-A- 4 210 288
- US-A- 4 790 167
- PATENT ABSTRACTS OF JAPAN, Band 14, nr. 119, (M-945)(4062), & März 1990, & JP-A-1317615, (SUMITOMO METAL IND. LTD), 22 December 1989
- PATENT ABSTRACTS OF JAPAN Band 11, nr. 75 (C-408)(2522), & März 1987 & JP-A-61231124 (KAWASAKI STEEL CORP.) 15 Oktober 1986
- PATENT ABSTRACTS OF JAPAN; Band 7, nr. 277 (C-199)(1422), ) Dezember 1983 & JP-A-58157914 (KAWASAKI SEITETSU K.K.) 20 September 1983

## Beschreibung

Die Erfindung betrifft eine Vorrichtung zur Abkühlung von Strangpreßprofilen mit einer oberhalb einer Auslaufbahn des Strangpreßprofils angeordneten oberen Luftdüse mit schlitzfürmiger Düsenöffnung und mit unterhalb der Auslaufbahn in Transportrichtung gegenüber der oberen Düse versetzt und in einem geringeren Abstand zum Strangpreßprofil als die obere Düse angeordneten unteren Luftdüsen.

Strangpreßprofile müssen nach dem Verlassen der Preßmatrize abgekühlt werden. Dies gilt insbesondere für Strangpreßprofile aus Leichtmetall-Legierungen. Die erforderlichen Temperatur-/Zeit-Gradienten liegen dabei zwischen 3 und 5 °K/s für AlMgSi-Legierungen und bis zu 50 °K/s für hochfeste Legierungen, z.B. Luftfahrtwerkstoffe.

Die erforderlichen, hohen Abkühlgeschwindigkeiten können durch Ziehen der Stränge durch eine stehende Wasserwelle oder aber auch durch Abkühlen der Strangpreßprofile in sogenannten Wasserkästen" erreicht werden, deren Wände mit Spritzdüsen versehen sind. Dadurch werden zwar im Hinblick auf die metallurgischen Anforderungen die notwendigen Abkühlgeschwindigkeiten erreicht; durch die sehr rasche und überdies nicht über den Umfang gleichmäßige Abkühlung verformen sich jedoch die Strangpreßprofile, so daß häufig ein hoher Nachrichtaufwand erforderlich ist. Außerdem ist bei den derzeit verfügbaren Wasserkühleinrichtungen eine gezielte Beeinflussung der Kühlwirkung kaum möglich. Und schließlich ist die Verwendung von Kühlwasser nicht zuletzt wegen der damit verbundenen Kühlwasseraufbereitung stets wirtschaftlich sehr viel aufwendiger als die prinzipiell ebenfalls mcgliche einfache Kühlung mit Umgebungsluft, so daß angestrebt wird, möglichst viele Strangpreßprofile z.B. auch Leichtmetall-Strangpreßprofile mit geringerer Wandstärke, ausschließlich mit Luft abzukühlen.

Aus der US-PS 4 790 167 ist eine Vorrichtung zur Abkühlung von extrudierten Formen bekannt, bei der oberhalb des Extrusionspfades der Formen ein Druckluftverteiler mit einer entlang des Extrusionspfades angeordneten, langgestreckten Luftdüse mit einer schlitzförmigen Düsenöffnung angeordnet ist. Zur Anpassung an unterschiedliche Profilformen wird die Verwendung mehrerer, entlang des Extrusionspfades unterhalb der Förderebene angeordneter Luftdüsen vorgeschlagen.

Dabei wird die Druckluft von unten durch einzelne Luftsprühdüsen auf die Extrusionsstücke gerichtet. Die Extrusionsprofile werden nach dem Auslaufen aus der Extrusionsvorrichtung zu Stücken geschnitten und anschließend auf einem quer zur Auslaufrichtung fördernden Transporteur mit ihren Längsachsen parallel zur Längsachse der oberen Schlitzdüse unter diese Schlitzdüse gefördert. Durch diese vorbekannte Art der Kühlung werden die Extrusionsstücke nur dann von oben gleichmäßig mit Kühlluft beaufschlagt, wenn sie im Profil nicht wesentlich breiter als die schlitzförmige Öffnung der oberen Düse sind. Eine ausreichende Kühlung ist auch nur dann gewährleistet, wenn die Extrusionsstücke jeweils eine gewisse Zeit unterhalb der oberen Düse gehalten werden. Aus diesem Grunde und wegen der unterhalb der Transportebene angeordneten einzelnen Sprühdüsen ist weder eine ausreichende noch eine gleichmäßige Kühlluftbeaufschlagung eines fortlaufend transportierten Strangpreßprofils möglich.

Die herkömmlichen Luftkühleinrichtungen können nicht die aus metallurgischen Gründen erforderlichen hohen Abkühlgeschwindigkeiten erreichen, sondern sie eignen sich lediglich dazu, die Strangpreßprofile auf eine Temperatur abzukühlen, die die für den weiteren Produktionsablauf erforderliche Handhabung gestattet, nämlich Schneiden, Richten, Verpacken usw.

Aus diesen Gründen hat man bei der Produktion von Strangpreßprofilen lediglich die Wahl zwischen zwei nichtoptimalen Alternativen, nämlich eine metallurgisch ausreichende Kühlung mit Wasser, die jedoch zu einem starken Verzug der Strangpreßprofile in Verbindung mit hohem Nachricht- und Kühlwasseraufwand führt, oder aber die einfache Kühlung mit Umgebungsluft, die jedoch nur relativ geringe Abkühlgeschwindigkeiten liefert und damit die metallurgischen Anforderungen nicht erfüllt.

Der Erfindung liegt deshalb die Aufgabe zugrunde, eine Vorrichtung zur Abkühlung von Strangpreßprofilen der angegebenen Gattung zu schaffen, bei der die oben erwähnten Nachteile nicht auftreten.

Insbesondere soll eine Vorrichtung vorgeschlagen werden, die einerseits die aus metallurgischen Gründen erforderlichen hohen Abkühlgeschwindigkeiten erreicht und andererseits einen Verzug der Strangpreßprofile während des Abkühlvorgangs zuverlässig vermeidet. Dabei soll die Kühlwirkung einstellbar und damit an die jeweiligen Anforderungen der abzukühlenden Strangpreßprofile anpaßbar sein.

Dies wird erfindungsgemäß durch die im Anspruch-1 angegebenen Merkmale erreicht.

Zweckmäßige Ausgestaltungen werden durch die Merkmale der Unteransprüche definiert.

Die mit der Erfindung erzielten Vorteile beruhen zunächst auf der Verwendung von in praktisch unbegrenzten Mengen zur Verfügung stehender Umgebungsluft als Kühlmedium, so daß die mit der Aufbereitung von Kühlwasser vorhandenen Probleme entfallen. Durch eine besonders zweckmäßige Ausgestaltung der Düsen wird dabei gewährleistet, daß trotz des Kühlmediums "Umgebungsluft", das im Vergleich mit Kühlwasser ein geringeres Wärmeabführvermögen hat, die aus metallurgischen Gründen erforderlichen Abkühlgeschwindigkeiten erreicht werden. Dabei kann die Abkühlgeschwindigkeit lokal exakt eingestellt und dadurch an unterschiedliche Strangpreßprofile angepaßt werden. Und schließlich ist für Spezialfälle auch noch eine Kombination mit einer Wasserkühlung möglich.

Die Erfindung wird im folgenden anhand von Ausführungsbeispielen unter Bezugnahme auf die beiliegenden, schematischen Zeichnungen näher erläutert. Es zeigen:
- Fig. 1: eine vereinfachte Darstellung einer ersten Ausführungsform einer Vorrichtung zur Abkühlung von Strangpreßprofilen,
- Fig. 2: eine im Vergleich mit der Darstellung nach Fig. 1 um 90° gedrehte Ansicht dieser Vorrichtung,
- Fig. 3: eine perspektivische schematisierte Darstellung des Rollengangs mit einem Strangpreßprofil und mit dem oberen und dem unteren Schlitzdüsensystem,
- Fig. 4: eine stark vereinfachte Ansicht des über Rollen geführten Strangpreßprofils,dessen Beaufschlagung mit Kühlluft durch Andeutung der Strömungsrichtung dargestellt ist,
- Fig. 5: eine perspektivische Darstellung von vier Düsen des unteren Düsensystems, aus der die Unterteilung in Abschnitte über die Düsenbreite hervorgeht,
- Fig. 6: eine perspektivische Darstellung eines in das Düsensystem integrierten Schiebers zur Veränderung des Wärmeübergangs,
- Fig. 7: eine Darstellung einer Luftdüse, in die ein Düsenstock mit Wasserspritzdüsen integriert ist,
- Fig. 8: eine im Vergleich mit Fig. 7 um 90° gedrehte Ansicht der Luftdüse nach Fig. 7,
- Fig. 9: eine Figur 8 entsprechende Ansicht mit der Unterteilung des Düsenstocks in drei Abschnitte, die mit unterschiedlichem Wasserdruck versorgt werden können, und
- Fig. 10: eine stark vereinfachte Ansicht einer weiteren Ausführungsform einer Vorrichtung zur Abkühlung von Strangpreßprofilen, bei der das obere Düsenfeld in zwei Bereiche unterteilt ist, die um seitlich angebrachte Achsen nach oben geschwenkt werden können.

Die aus den Figuren ersichtliche, allgemein durch das Bezugszeichen 10 angedeutete Vorrichtung zur Abkühlung von Strangpreßprofilen weist eine Transporteinrichtung für die Strangpreßprofile 1, nämlich einen Rollengang 3, auf, um die Strangpreßprofile 1 in Richtung des Pfeils 2 durch die Vorrichtung 10 zu fördern.

Zwischen den Rollen des Rollengangs 3 sind untere Düsen 5 angebracht, die das Strangpreßprofil 1 von unten her beblasen. Bei den dargestellten Ausführungsformen sind die unteren Düsen 5 stationär ausgebildet, können jedoch bei Bedarf auch vertikal beweglich angebracht sein.

Über dem Rollengang 3 sind obere Düsen 4 angebracht, und zwar in einem solchen Abstand über dem Rollengang 3, daß auch die höchsten Profile die lichte Höhe zwischen Rollengang 3 und Düsen 4 passieren können. Wie man insbesondere aus den Figuren 3 und 4 erkennt, sind die oberen Düsen 4 gegenüber den unteren Düsen 5 um eine halbe Teilung des Rollengangs 3 versetzt, so daß sich die mittels der Düsen 3 und 4 auf das Strangpreßprofil 1 aufgeblasene Luftströmung nicht gegenseitig stört, sondern weitgehend störungsfrei nach oben und nach unten abströmen kann, wie es in Fig. 4 durch Andeutung der Strömungsrichtung sichbar gemacht ist. Dabei liegt jeweils einer oberen Düse 4 eine Rolle des Rollengangs 3 gegenüber, während jede untere Düse in den Zwischenraum zwischen zwei oberen Düsen bläst.

Auf der linken Seite von Fig. 4 ist an drei Beispielen die tangentiale Überströmung der Profilseiten angedeutet, während auf der rechten Seite von Fig. 4 die Prallströmung dargestellt ist, die auf das Strangpreßprofil 1 trifft und dadurch umgelenkt wird.

Man kann erkennen, daß sich die Blasluft von den oberen Düsen 4 um die Rollen des Rollengangs 3 schmiegt und dann nach unten abströmt, während die Blasluft von den unteren Düsen 5 ungestört nach oben in den Zwischenraum zwischen den oberen Düsen 4 abströmt.

Beim Auftreffen auf das Strangpreßprofil ergibt sich eine Umlenkung der Strömungsrichtung um 180°, die durch die Pfeile angedeutet ist.

Um das Strangpreßprofil 1 während des Preßvorgangs beobachten zu können bzw. eine mögliche Verformung zuzulassen, ist der Abstand der oberen Düsen 4 von dem Rollengang 3 bzw. von den Strangpreßprofilen 1 größer als der Abstand der unteren Düsen 5 von dem Strangpreßprofil 1; um die mit einem solchen größeren Abstand verbundene geringere Kühlwirkung auszugleichen, werden die Düsenschlitze der oberen Düsen 4 breiter gehalten als die Düsenschlitze der unteren Düsen 5, so daß trotz des größeren Abstandes der oberen Düsen 4 von den Strangpreßprofilen 1 noch der Kernstrahl der Strahlen der oberen Düsen 4 voll auf das Strangpreßprofil 1 auftrifft; dadurch kann bei gleichem Düsendruck für die oberen und unteren Düsen 4, 5 die Ankunftsgeschwindigkeit der Strömung an der Oberfläche der Strangpreßprofile 1 für die oberen und unteren Düsen 4, 5 etwa gleich gehalten werden, was zur Erzielung des etwa gleichen Wärmeübergangs mit den oberen und unteren Düsen 4, 5 von Bedeutung ist.

Wie man aus Fig. 3 erkennt, sind die Schlitzdüsen der oberen und unteren Düsenrippen 4, 5 quer zur Preß- und Transportrichtung der Strangpreßprofile 1 angeordnet, die durch den Pfeil 2 angedeutet ist. Dadurch wird erreicht, daß stets der ganze Umfang des Strangpreßprofils 1 gleichmäßig beblasen wird und die Strömung aus dem Bereich 6, wo sie auf die Oberfläche des Strangpreßprofils 1 auftrifft (siehe Fig. 4), stets in Richtung der Erzeugenden des Strangpreßprofils 1 abströmt. Dabei liegt der Bereich 6 in Achsrichtung für die oberen Düsen 4 unterhalb und für die unteren Düsen 5 oberhalb der Düsenöffnungen auf der Profiloberfläche.

Durch die sich jeweils zwischen zwei benachbarten Schlitzdüsen der Düsenrippen 4, 5 bildende Stauzone 7 (siehe Fig. 4) wird also das Strangpreßprofil 1 hindurchbewegt. Wenn die Zeitspanne, die das Strangprßeprofil 1 zum Durchlaufen der halben Teilung der Düsen 4, 5 benötigt, hinreichend klein ist, was bei einer Düsenteilung in der Größenordnung von etwa 100 mm bis 200 mm und den üblichen Preßgeschwindigkeiten immer der Fall ist, wirkt sich die Verringerung des Wärmeübergangs in der Stauzone 7 nicht aus, d.h., das Profil wird gleichmäßig und kontinuierlich abgekühlt, wie es aus metallurgischen Gründen zwingend erforderlich ist.

Würden die Schlitzdüsen durch Runddüsen ersetzt, die zwar bei gleichem Aufwand an Ventilatorantriebsleistung einen höheren Wärmeübergang liefern, so könnte sich zwischen zwei benachbarten Runddüsen eine Stauzone ausbilden, die dazu führt, daß immer im Bereich einer Erzeugenden der Profilkontur ein niedrigerer Wärmeübergang stattfindet als im benachbarten Bereich in der Profiloberfläche. Dadurch wäre in diesem benachteiligten Bereich die Abkühlung schwächer, und die metallurgischen Eigenschaften wären in diesem Bereich ungünstig.

Bei der in den Figuren 1 bis 4 dargestellten Abkühlvorrichtung 10 ist das obere Düsenfeld in zwei gleich große Teilfelder unterteilt, die jeweils von einem oberhalb des Düsenfeldes angeordneten und nach unten ausblasenden, doppelflutigen Radialventilator 12 versorgt werden. Die beiden oberen Düsenkästen der beiden Teilfelder können getrennt oder gemeinsam in vertikaler Richtung in Richtung der Doppelpfeile 9 vertikal verstellt werden. Zu diesem Zweck sind die Düsenkästen mit den Radialventilatoren 12 über Faltenbälge 11 verbunden, die die erforderliche Abstandsveränderung zwischen Düsenkasten und Radialventilator 12 ermöglichen. Die gemeinsame vertikale Verstellvorrichtung zur Anpassung an Strangpreßprofile unterschiedlicher Höhe ist durch vier Hubspindeln 25a angedeutet, die sich einerseits am Rahmen 26 der Vorrichtung 10 abstützen und andererseits mit einem vertikal beweglichen Gestell 27a verbunden sind, das seinerseits die Faltenbälge 11 bzw. die Düsenkästen trägt. Durch vertikale Verstellung der Hubspindeln 25a können also die Faltenbälge 11 und die Düsenkästen ebenfalls vertikal in Bezug auf den Rollengang 3 verstellt werden.

Zusätzlich zu den Hubspindeln 25a können auch Pneumatikzylinder 25b vorgesehen sein, die zur Auslösung der Schnellanhebung für beide Düsenkästen separate, der gemeinsamen Anhebung überlagerte Bewegung erzeugen und durch Schaltmittel, wie Kontaktschalter oder Lichtschranken, betätigt werden.

Bei der dargestellten Ausführungsform werden die beiden Faltenbälge 11 und damit die zugehörigen Teilfelder gemeinsam mittels des Gestells 27a verstellt.

Zur Schnellanhebung betätigen die am Gestell 27a befestigten Pneumatikzylinder 25b die Wagen 27b, mit deren Hilfe z.B. über Ketten oder Seile die Düsenkästen bewegt werden.

Die gesamte Vorrichtung 10 befindet sich in dem Rahmengestell 26, das mittels Rädern 50 und eines üblichen Fahrantriebes quer zur Preßrichtung in die Preßlinie ein- und ausgefahren werden kann (siehe Fig. 2). Auf diese Weise ist ein einfacher Austausch der Abkühlvorrichtung 10 gegen eine andere Ausführungsform möglich, wenn dies aus produktionstechnischen Gründen erforderlich wird.

Wie man aus Fig. 2 erkennt, werden die unteren Düsen 5 durch einen Radialventilator 8 gespeist, der sich seitlich neben den unteren Düsenrippen 5 bzw. dem Rollengang 3 außerhalb des Rahmengestells 26 befindet. Hierbei ist im Prinzip keine Unterteilung in mehrere Teilfelder erforderlich; gegebenenfalls kann dies jedoch noch zusätzlich vorgesehen werden.

In Fig. 5 ist am Beispiel eines Ausschnitts eines Düsenfeldes dargestellt, wie der Wärmeübergang dieses Düsenfeldes quer zur Bewegungsrichtung 2 des Strangpreßprofils 1 und damit über die Profilbreite verändert werden kann. Dabei ist das Düsenfeld in fünf Teilabschnitte über die Breite gleichmäßig unterteilt. Die Kühlluftzufuhr zu jedem Teilabschnitt kann mittels in Längsrichtung, also parallel zum Bewegungspfeil 2, verschiebbaren Düsenschiebern 28 verstellt werden, die in die Düsenkästen 29 der dargestellten unteren Düsenrippe 5 integriert sind.

Fig. 6 zeigt einen solchen Düsenschieber 28, bei dem je nach dem Bereich, der vor den Düseneinlauf geschoben wird, der Wärmeübergang von 100 % bis 25 % in Stufen verstellt werden kann. Diese mittels Fernbetätigung verstellbaren Schieber 28, deren Positionierung zudem noch über einen Rechner steuerbar ist, ermöglichen die Anpassung der Kühlwirkung je nach den Erfordernissen des Strangpreßprofils 1. Auf diese Weise können beispielsweise Bereiche des Strangpreßprofils 1 mit Materialanhäufungen stärker gekühlt werden als Bereiche des Strangprofils 1 mit geringerer Wandstärke. Dadurch wird gewährleistet, daß das Strangpreßprofil 1 beim Abkühlen gerade bleibt und ein Verbiegen des Profils bei der Abkühlung vermieden wird, das einen hohen Nachrichtaufwand erfordern und zudem zu beträchtlichem Ausschuß führen würde.

Wie man in Fig. 6 erkennt, sind in dem Düsenschieber 28 Öffnungen unterschiedlicher Fläche vorgesehen, nämlich eine große, sich nahezu über die gesamte Breite des Düsenschiebers 28 erstreckende Öffnung, die einen maximalen Kühlluft-Durchtritt und damit einen Wärmeübergang von 100 % ermöglicht, sowie drei weitere Folgen von Öffnungen mit jeweils kleinerem Durchmesser, die die angedeuteten Wärmeübergänge von 75 %, 50 % bzw. 25 %, jeweils bezogen auf den maximalen Wärmeübergang von 100 %, ermöglichen.

In Fig. 7 ist schematisch eine Schlitzdüse 30 dargestellt, in die ein Düsenstock 31 mit Wasserdüsen 32 eingebaut ist. Auf diese Weise läßt sich die Abkühlvorrichtung nach den Fig. 1 bis 4 auch mit einer Zweiphasen-Kühlung versehen, nämlich einer Luft/Wasser-Gemisch-Kühlung.

Um den Nachteil der im wesentlichen als Lochdüsen ausgeführten Wasserdüsen 32 im Hinblick auf die Gleichmäßigkeit der Beaufschlagung der Profiloberfläche auszugleichen, können die Wasserdüsenstöcke 31 in den Luftdüsen 30 hin- und herbewegt werden, wie in Fig. 8 durch den Doppelpfeil angedeutet ist. Zu diesem Zweck sind die Wasserdüsen 32 an einem den Wasserdüsenstock 31 bildenden befestigt, das einerseits von Wasser mit dem Wasserdruck p durchströmt und andererseits von einem Elektromotor mit Nockenwelle 34 in Richtung des Doppelpfeils 33 hin- und herbewegt wird. Die Amplitude der Hin- und Herbewegung entspricht etwa einem Vielfachen der halben Teilung der Wasserdüsen in Richtung quer zur Preß- und Auslauf-Richtung 2 des Profils 1.

Um die Kühlwirkung in ähnlicher Weise wie bei der reinen Luftkühlung über die Profilbreite verändern zu können, ist bei der Ausführungsform nach Fig. 9 der durch ein Rohr mit Düsen 32 gebildete Wasserdüsenstock 31 in mehrere Bereiche 31a, 31b, und 31c unterteilt, die mit unterschiedlichen Wasserdrücken p₁, p₂ und p₃ beaufschlagt werden. Dadurch verändert sich die Wasserbeaufschlagungsdichte unter den Düsen 32 in den jeweiligen Bereichen.

Da der Einfluß der Luftkühlung gegenüber der Wasserkühlung bei einer solchen Zweiphasenkühlung relativ klein ist, also bei einer solchen Zweiphasenkühlung der Wärmeübergangskoeffizient im wesentlichen nur von der Wasserbeaufschlagungsdichte abhängt, kann in diesem Fall auf eine Veränderung der Luftkühlwirkung über der Profilbreite verzichtet werden. Es ist aber auch möglich, beide Methoden miteinander zu kombinieren.

Fig. 10 zeigt schließlich noch eine stark schematisierte Ansicht einer Abkühlvorrichtung 10 in Preßrichtung gesehen, bei der das Strangpreßprofil 1 von dem unteren Düsenfeld 5 und von zwei oberen Düsenfeldern 4r und 41 beblasen wird, nämlich einem rechten Teilfeld 4r und einem linken Teilfeld 41. Diese Teilfelder können um zugehörige Achsen 20r und 201 geschwenkt werden, wie durch die zugehörigen Drehpfeile 21r und 211 angegeben wird.

Dadurch läßt sich auf besonders einfache und damit günstige Weise die Kühlwirkung auch winkelförmigen Profilquerschnitten, wie am Beispiel der Fig. 10 gezeigt, anpassen.

Ferner steht nun zwischen den beiden oberen Düsenteilfeldern 4r, 41 Freiraum für den Zugriff eines Pullers zur Verfügung, der in Fig. 10 durch ein Doppel-T-Profil 25 angedeutet ist, auf dem ein solcher Puller geführt wird.

Zur Anpassung können die Achsen 201 und 20r um die Düsenfelder 41, 4r geschwenkt und auch in der Höhe verstellt werden. Die Luftversorgung zu den Düsenkästen der beiden Teilfelder 41, 4r erfolgt mittels flexibler Anschlüsse bzw. Leitungen.

## Patentansprüche

1. Vorrichtung zur Abkühlung von Strangpreßprofilen
a) mit einer oberhalb einer Auslaufbahn des Strangpreßprofils (1) angeordneten oberen Luftdüse (4) mit schlitzförmiger Düsenöffnung, und
b) mit unterhalb der Auslaufbahn in Transportrichtung gegenüber der oberen Düse (4) versetzt und in einem geringeren Abstand zum Strangpreßprofil (1) als die obere Düse (4) angeordneten unteren Luftdüsen (5),
**dadurch gekennzeichnet**, daß
c) mehrere obere Luftdüsen (4) in Transportrichtung des Strangpreßprofils (1) hintereinander und jeweils um eine halbe Teilung versetzt zu den unteren Düsen (5) angeordnet sind,
d) die unteren Düsen (5) schlitzförmige Düsenöffnungen mit einer geringeren Düsenschlitzweite als die oberen Düsen (4) aufweisen, und
e) die Düsenöffnungen der unteren und oberen Düsen (4; 5) sich quer zur Preß- und Auslaufrichtung (2) des Strangpreßprofils (1) erstrecken.

2. Vorrichtung nach Anspruch 1, dadurch gekennzeichnet, daß die Düsenkörper der Luftdüsen (4, 5) mit Einrichtungen zur Veränderung des Düsendruckes in mindestens zwei Abschnitten der Luftdüse (4, 5), in Längsrichtung des Düsenschlitzes gesehen, also quer zur Preß- und Transportrichtung (2) des Strangpreßprofils (1), versehen sind.

3. Vorrichtung nach Anspruch 2, dadurch gekennzeichnet, daß die Einrichtungen zur Veränderung des Düsendruckes durch quer zur Längsachse der Düsenschlitze verschiebbare Schieberplatten (28) gebildet werden, die durch in Längsrichtung der Schieberplatten (28) unterschiedliche Perforationen bei ihrer Verschiebung in ihrer Längsrichtung die Luftströmung im Zuströmquerschnitt zu den Düsenschlitzen unterschiedlich drosseln.

4. Vorrichtung nach einem der Ansprüche 1 bis 3, dadurch gekennzeichnet, daß die Auslaufbahn durch einen Rollengang (3) gebildet wird, und daß die unteren Luftdüsen (5) genau oder zumindest näherungsweise genau zwischen den Rollen des Rollengangs und die oberen Luftdüsen (4) genau oder näherungsweise genau oberhalb der Rollen des Rollengangs (3) angeordnet sind.

5. Vorrichtung nach einem der Ansprüche 1 bis 4, dadurch gekennzeichnet, daß die oberen Luftdüsen (4) zusammen mit ihren zur Luftversorgung dienenden Düsenkästen zur Änderung ihres Abstandes von dem Strangpreßprofil (1) höhenverstellbar sind.

6. Vorrichtung nach einem der Ansprüche 1 bis 5, gekennzeichnet durch eine Schnellhubeinrichtung für die oberen Düsen (4), und durch eine Schalteinrichtung zur Auslösung der Schnellanhebung.

7. Vorrichtung nach einem der Ansprüche 1 bis 6, gekennzeichnet durch Radialventilatoren (8, 12) zur Versorgung der Luftdüsen (4, 5).

8. Vorrichtung nach einem der Ansprüche 1 bis 7, dadurch gekennzeichnet, daß in den Luftdüsenfeldern (4, 5) über bzw. unter dem Strangpreßprofil (1) Wasserdüsen (31, 32) zur Verstärkung der Kühlwirkung angeordnet sind.

9. Vorrichtung nach Anspruch 8, dadurch gekennzeichnet, daß die Wasserdüsen (32) auf in den Luftdüsenkörpern (30) angebrachten Düsenstöcken (31) montiert sind.

10. Vorrichtung nach einem der Ansprüche 8 oder 9, dadurch gekennzeichnet, daß die Wasserdüsen (31, 32) mit den sie tragenden Düsenstöcken (31) quer zur Preß- und Auslaufrichtung (2) des Strangpreßprofils (1) hin- und herbewegbar sind.

11. Vorrichtung nach einem der Ansprüche 8 bis 10 dadurch gekennzeichnet, daß die Düsenstöcke (31) der Wasserdüsen (31, 32) in mindestens zwei Abschnitte unterteilt sind, die mit unterschiedlichem Wasserdruck und/oder unterschiedlicher Wassermenge versorgt werden können.

12. Vorrichtung nach einem der Ansprüche 1 bis 11, dadurch gekennzeichnet, daß das obere Düsenfeld (4) im vertikalen Längsmittelschnitt geteilt ist, daß die beiden Teile (4r, 41) des oberen Düsenfeldes (4) an ihren äußeren Rändern um Achsen (20r, 201), die in Preß- und Auslaufrichtung (2) des Strangpreßprofils (1) verlaufen, drehbar gelagert sind, daß jedes Düsenteilfeld (4r, 41) durch eine von der Mitte nach außen führende Drehbewegung in vertikaler oder annähernd vertikaler Richtung schwenkbar ist.

13. Vorrichtung nach Anspruch 12, dadurch gekennzeichnet, daß zur Höhenanpassung der beiden oberen Düsenteilfelder (4r, 41) an die Form des Strangpreßprofils (1) die vertikalen Positionen der seitlichen Achsen (20r, 201) verstellbar sind.

## Claims

1. An apparatus for cooling extruded sections
a) with an upper air jet (4) with a slit-shaped jet orifice and disposed above a track along which the extruded section (1) is delivered and
b) with, below the delivery track and in the transport direction offset in relation to the upper jet (4), lower air jets (5) disposed at a shorter distance from the extruded section (1) than is the upper jet (4),
characterised in that
c) a plurality of upper air jets (4), in the transport direction of the extruded section (1), are disposed one after another and in each case offset by half a spacing in relation to the lower jets (5),
d) the lower jets (5) have slit-shaped jet orifices with a smaller jet slot width than the upper jets (4) and
e) the jet orifices of the lower and upper jets (4, 5) extend crosswise to the extrusion and delivery direction (2) of the extruded section (1).

2. An apparatus according to Claim 1, characterised in that the jet bodies of the air jets (4, 5) are provided with means of varying the nozzle pressure in at least two portions of the air jet (4, 5), viewed in the longitudinal direction of the jet slot, in other words crosswise to the extrusion and transport direction (2) of the extruded section (1).

3. An apparatus according to Claim 2, characterised in that the means of varying the jet pressure consist of slide plates (28) adapted for displacement crosswise to the longitudinal axis of the jet slots and which by reason of perforations which differ in the longitudinal direction of the slide plates (28), throttle the flow of air in the cross-section of flow to the jet slots as they move in their longitudinal direction.

4. An apparatus according to one of Claims 1 to 3, characterised in that the delivery track consists of a roller way (3) and in that the lower air jets (5) are disposed exactly or at least approximately exactly between the rollers of the roller way and the upper air jets (4) are positioned exactly or approximately exactly above the rollers of the roller way (3).

5. An apparatus according to one of Claims 1 to 4, characterised in that the upper air jets (4) together with their jet boxes which serve to supply them with air are capable of vertical adjustment in order to change their distance from the extruded section (1).

6. An apparatus according to one of Claims 1 to 5, characterised by a rapid lift means for the upper jets (4) and by switching means to trigger the rapid lift means.

7. An apparatus according to one of Claims 1 to 6, characterised by radial fans (8, 12) to supply the air jets (4, 5).

8. An apparatus according to one of Claims 1 to 7, characterised in that in the air jet panels (4, 5) above or below the extruded section (1) there are water jets (31, 32) to enhance the cooling effect.

9. An apparatus according to Claim 8, characterised in that the water jets (32) are mounted on jet assemblies (31) mounted in the air jet bodies (30).

10. An apparatus according to one of Claims 8 or 9, characterised in that the water jets (31, 32) with the jet assemblies (31) carrying them are adapted for reciprocating movement crosswise to the extrusion and delivery direction (2) of the extruded section (1).

11. An apparatus according to one of Claims 8 to 10, characterised in that the jet assemblies (31) of the water jets (31, 32) are subdivided into at least two portions which can be supplied with water at different pressures and/or in differing quantities.

12. An apparatus according to one of Claims 1 to 11, characterised in that the upper jet panel (4) is divided in its central longitudinal vertical section and in that the two parts (4r, 41) of the upper jet panel (4) are mounted to rotate at their outer edges about axes (20r, 201) which extend in the extrusion and delivery direction (2) of the extruded section (1) and in that each partial jet panel (4r, 41) can be pivoted in a vertical or approximately vertical direction by a rotary movement leading outwards from the centre.

13. An apparatus according to Claim 12, characterised in that in order to adjust the height of the two upper partial jet panels (4r, 41) to the form of the extruded section (1), the vertical positions of the lateral axes (20r, 201) are adjustable.

## Revendications

1. Dispositif de refroidissement de profilés extrudés,
a) comportant une buse à air (4) supérieure à ouverture en forme de fente, disposée au-dessus d'une piste de sortie du profilé extrudé (1), et
b) comportant en dessous de la piste de sortie des buses à air (5) inférieures, décalées par rapport à la buse supérieure (4) dans le sens du transport, et disposées à une distance du profilé extrudé (1) plus petite que la buse supérieure (4),
caractérisé en ce que
c) plusieurs buses à air (4) supérieures sont disposées l'une derrière l'autre dans le sens du transport du profilé extrudé (1) et sont chacune décalées d'un demi-intervalle par rapport aux buses inférieures (5),
d) les buses inférieures (5) présentent des ouvertures en forme de fente avec une largeur de fente inférieure à celle des buses supérieures (4), et
e) les ouvertures des buses supérieures et inférieures (4,5) s'étendent transversalement par rapport à la direction d'extrusion et de sortie (2) du profilé extrudé (1).

2. Dispositif selon la revendication 1, caractérisé en ce que les corps de buse des buses à air (4, 5) sont dotés de dispositifs pour la modification de la pression de buse dans au moins deux tronçons des buses à air (4, 5) situés suivant la longueur des fentes des buses, c'est-à-dire transversalement à la direction d'extrusion et de transport (2) du profilé extrudé (1).

3. Dispositif selon la revendication 2, caractérisé en ce que les dispositifs pour la modification de la pression de buse sont formés par des plaques coulissantes (28) pouvant être déplacées transversalement par rapport à l'axe longitudinal des fentes des buses, et qui lors de leur déplacement dans le sens de leur longueur réduisent différemment dans la section transversale de traversée l'écoulement de l'air vers les fentes de buse, par des perforations variant suivant la longueur des plaques coulissantes (28).

4. Dispositif selon l'une des revendications 1 à 3, caractérisé en ce que la piste de sortie est formée par une piste à rouleaux (3), et en ce que les buses à air (5) inférieures sont disposées exactement, ou au moins à peu près exactement, entre les rouleaux de la piste à rouleaux, les buses à air (4) supérieures étant disposées exactement ou à peu près exactement au-dessus des rouleaux de la piste à rouleaux (3).

5. Dispositif selon l'une des revendications 1 à 4, caractérisé en ce que les buses à air (4) supérieures peuvent être ajustées en hauteur ensemble avec leur caisson à buses servant à l'alimentation en air, pour la modification de leur distance par rapport au profilé extrudé (1).

6. Dispositif selon l'une des revendications 1 à 5, caractérisé par un dispositif de levage rapide des buses (4) supérieures, et par un dispositif de commande pour lancer le levage rapide.

7. Dispositif selon l'une des revendications 1 à 6, caractérisé par des ventilateurs radiaux (8, 12) pour l'alimentation des buses à air (4, 5).

8. Dispositif selon l'une des revendications 1 à 7, caractérisé en ce que dans les champs de buses à air (4, 5) situés au-dessus et en dessous du profilé extrudé (1), sont disposées des buses à eau (31, 32) pour le renforcement de l'effet de refroidissement.

9. Dispositif selon la revendication 8, caractérisé en ce que les buses à eau (32) sont montées sur des cannes à buses (31) installées dans les corps (30) des buses à air.

10. Dispositif selon l'une des revendications 8 ou 9, caractérisé en ce que les buses à eau (31, 32) peuvent, avec les cannes à buses (31) qui les portent, être déplacées en va-et-vient transversalement à la direction d'extrusion et de sortie (2) du profilé extrudé (1).

11. Dispositif selon l'une des revendications 8 à 10, caractérisé en ce que les cannes à buses (31) des buses à eau (31, 32) sont partagées en au moins deux tronçons qui peuvent être alimentés sous une pression d'eau différente et/ou par des débits d'eau différents.

12. Dispositif selon l'une des revendications 8 à 11, caractérisé en ce que le champ supérieur de buses (4) est partagé dans le plan vertical longitudinal médian, en ce que les deux parties (4r, 41) du champ supérieur de buses (4) sont maintenues à rotation sur leur bord extérieur autour d'axes (20r, 201) qui s'étendent dans la direction d'extrusion et de sortie (2) du profilé extrudé (1), en ce que chaque champ partiel de buses (4r, 41) peut être incliné dans une direction verticale ou pratiquement verticale par un déplacement de rotation allant du milieu vers l'extérieur.

13. Dispositif selon la revendication 12, caractérisé en ce que pour l'adaptation en hauteur des deux champs partiels supérieurs de buses (4r, 41) à la forme du profilé extrudé (1), les positions verticales des axes latéraux (20r, 201) sont ajustables.
